# FASCICULE DE BREVET EUROPEEN

(11) **EP 0 237 396 B1**
(45) Date de publication et mention de la délivrance du brevet: **23.10.1991**
(21) Numéro de dépôt: 87400389.0
(22) Date de dépôt: 23.02.1987
(51) Int. Cl.: B65D 5/44, B65D 85/34

(54) **Procédé pour l'assemblage d'une découpe pour la réalisation d'un récipient**
Verfahren zum Aufrichten eines Zuschnittes für die Herstellung eines Behälters
Method of erecting a blank for the producing of a container

(30) Priorité: 07.03.1986 FR 8603402
(43) Date de publication de la demande: 16.09.1987
(73) Titulaire: LA NACELLE (S.A.R.L.), F-13440 Cabannes (FR); EMBALLAGES ALAZARD (S.A.), F-13550 Noves (FR)
(72) Inventeur: Girard, Claude, F-13440 Cabannes (FR)
(74) Mandataire: Bugnon-Hays, Claudine

(56) Documents cités:
- EP-A- 0 120 107
- DE-A- 3 423 259
- FR-A- 2 248 991
- FR-A- 2 272 816
- FR-A- 2 334 571
- GB-A- 2 104 485

## Description

La présente invention concerne un procédé pour l'assemblage d'une découpe pour la réalisation d'un récipient parallélépipédique ouvert en son extrémité supérieure tel qu'un plateau pour fruits et légumes et qui est du type constitué d'un flan de carton découpé et rainé et comportant aux arêtes verticales du récipient des renforts verticaux intérieurs, ledit flan de carton se présente sous la forme d'une seule pièce comportant toutes les parties destinées à former le fond et les parois verticales ainsi que les pattes de scellage du récipient.

On connaît dans l'état de la technique des découpes pour la réalisation de récipients parallélépipédiques ouverts à leurs extrémités supérieures se présentant sous forme d'une seule pièce telles que celles décrites dans le brevet français FR 2 272 816. On connaît également de telles découpes munies de renforts telles que par exemple celles décrites dans le brevet français FR 2 334 571. Cependant, les récipients obtenus à partir de ces découpes sont coûteux car le récipient doit être assemblé à partir de plusieurs pièces séparées et cet assemblage est long et coûteux et se prête difficilement à une mécanisation sur des machines travaillant à des vitesses élevées.

Le but de la présente invention est de proposer un nouveau procédé pour l'assemblage d'une telle découpe sous la forme d'une opération simple et rapide et pouvant être mis en oeuvre à l'aide de dispositifs automatiques travaillant à des cadences élevées.

Le procédé selon la présente invention consiste à déposer les renforts dans des positions prédéterminées sur un transporteur horizontal en mouvement, à déposer sur la face supérieure de chaque renfort une couche d'une matière adhésive à déposer sur l'ensemble des renforts encollés ladite découpe découpée et rainée s'étendant à plat dans un plan horizontal et à soulever la partie destinée à former le fond du récipient à former en direction verticale de sorte que les parties de la découpe portant les renforts soient rabattues vers le bas sous l'action de la gravité, à replier les deux autres parties de la découpe et à sceller les pattes sur les premières dites parties portant les renforts tout en maintenant celles-ci et les dites autres parties (3) en maintenant les parties en une position verticale perpendiculaire au plan de la partie formant le fond du récipient.

L'assemblage peut ainsi être effectué d'une manière continue sans manipulations complexes du flan de carton et des renforts. De même, la mise en forme de la découpe pour former le récipient est une opération simple et rapide.

D'autres réalisations et avantages de l'invention ressortiront de la description qui va suivre et en se référant aux dessins annéxés sur lesquels
- la figure 1 est une vue en plan d'un mode de réalisation préféré de la découpe selon l'invention,
- les figures 2 à 5 sont des vues en élévation latérale schématiques montrant les phases essentielles du procédé selon l'invention pour la mise en forme de la découpe selon l'invention.

La découpe représentée à la figure 1 est constituée d'une découpe de carton, par exemple en carton ondulé, portant la référence générale (1) et qui est réalisée en une seule pièce par découpage à partir d'un plan de carton rectangulaire.

La découpe (1) comprend une partie centrale (2) destinée à former le fond du récipient à former, deux parties (3) formant les parois verticales longitudinales et deux parties (4) formant les parois verticales transversales du récipient à former. Chaque partie (3) comporte, de plus, deux pattes de scellage (5) permettant de lier les parties (3) aux parties (4) après la mise en forme du récipient lorsque les parties (3) et (4) s'étendent perpendiculairement par rapport au fond (2).

Les deux parties (4) destinées à former les parois verticales transversales du récipient portent au voisinage de leurs extrémités latérales, des montants de renforcement (6) constitués d'éléments en bois de section triangulaire. Ces renforts ou montants (6) s'étendent au delà de l'extrémité extérieure ou supérieure de la partie (4) correspondante et sont fixés sur celle-ci par collage avant la mise en forme de la découpe lorsque les différentes parties (2, 3 et 4) de la découpe (1) s'étendent à plat dans un même plan.

En regard de l'extrémité intérieure ou inférieure de chaque renfort (6), la partie de fond (2) de la découpe présente une partie ajourée (7) dont la section correspond sensiblement à celle des renforts (6) et qui permet d'une manière connue un empilage vertical de plusieurs récipients réalisés à partir de découpes selon la présente invention.

Entre les différentes parties (2, 3, 4 et 5) de la découpe (1), sont prévues d'une manière connue des amorces de pliage (8) réalisées, par exemple,par rainurage et qui permettent le pliage des parties les unes par rapport aux autres pour la mise en forme de la découpe.

Les figures 2 à 5 montrent les phases essentielles du procédé selon l'invention pour la mise en forme de la découpe représentée à la figure 1. A la figure 2, on voit un tapis transporteur (9) horizontal portant des taquets (10) pour le positionnement et l'entraînement des renforts (6) des positions relatives prédéterminées correspondant à leur position sur le flan de carton découpé et rainé (1). Lors de l'avance des renforts sur le tapis (9), on dépose à l'aide d'un pistolet distributeur de colle (11), une couche d'une matière adhésive (12) sur la face supérieure de chaque renfort (6), figure 2.

Ensuite, on dépose le flan découpé et rainé (1) sur les renforts (6) pour le sceller sur ceux-ci grâce à la couche d'adhésif. Cette opération peut être aisément effectuée sans arrêt du transporteur à l'aide d'un distributeur de découpes d'un type connu disposé au-dessus du transporteur.

Lorsque la matière adhésive (12) qui est de préférence une colle déposée à chaud en fusion sur les renforts (6) a durci et assure un scellage solide du flan de carton (1) sur les renforts, on soulève l'ensemble de la découpe (1, 6) à l'aide d'un vérin (13) vers le haut de sorte que les parties (4) portant les renforts (6) se rabattent sous l'action de la gravité, vers le bas, pour faciliter la mise en forme du récipient (figure 5). Cette opération peut être effectuée sur le transporteur (9), comme représenté schématiquement en (14) à la figure 4. Dans ce cas, le transporteur est constitué de deux bandes séparées longitudinales entre lesquelles est ménagé un passage pour le vérin (13). Elle peut également être effectuée hors du transporteur (9) comme représenté schématiquement à la figure 5.

Ensuite, les deux autres parties (3) sont rabattues vers le bas et les pattes (5) sont repliées sur la face extérieure des parties (4) et y sont fixées par scellage et agrafage.

Ces phases sont connues et à la portée de l'homme de l'art et ne sont, pour cette raison, pas illustrées ou décrites ici.

## Revendications

1. Procédé pour l'assemblage d'une découpe pour la réalisation d'un récipient parallélépipédique ouvert en son extrémité supérieure tel qu'un plateau pour fruits et légumes et qui est du type constitué d'un flan de carton découpé et rainé et comportant aux arêtes verticales du récipient des renforts verticaux intérieurs, ledit flan de carton (1) se présentant sous forme d'une seule pièce comportant toutes les parties (2, 3, 4, 5) destinées à former le fond et les parois verticales ainsi que les pattes de scellage du récipient, caractérisé en ce qu'il consiste à déposer les renforts (6) dans des positions prédéterminées sur un transporteur horizontal (9) en mouvement, à déposer sur la face supérieure de chaque renfort (6) une couche d'une matière adhésive (12), à déposer sur l'ensemble des renforts encollés (6) ladite découpe découpée et rainée (1) s'étendant à plat dans un plan horizontal et à soulever la partie (2) destinée à former le fond du récipient à former en direction verticale de sorte que les parties (4) de la découpe (1) portant les renforts (6) soient rabattues vers le bas sous l'action de la gravité, à replier les deux autres parties (3) de la découpe (1) et à sceller les pattes (5) sur les premières dites parties (4) portant les renforts tout en maintenant celles-ci et les dites autres parties (3) en une position verticale perpendiculaire au plan de la partie (2) formant le fond du récipient.

## Patentansprüche

1. Verfahren zum Zusammenbau eines ausgeschnittenen Materialteiles zur Herstellung eines quaderförmigen Behälters, der an seinem oberen Ende offen ist, etwa wie ein Frucht- und Gemüsetablett, und das aus einer ausgeschnittenen und gerillten Pappfläche, die in den vertikalen Kanten des Behälters innere senkrechte Verstärkungen enthält besteht, wobei die genannte Pappfläche (1) aus einem einzigen Stück besteht, das bereits alle Teile (2, 3, 4, 5) zur Bildung des Bodens und der vertikalen Wandungen enthält, sowie die Einschublaschen des Behälters, ausgezeichnet dadurch, dass er darin besteht, die Verstärkungen (6) in vorbestimmte Positionen auf ein horizontales, laufendes Transportband (9) ablegt, dass auf die obere fläche einer jeden Verstärkung (6) eine Schicht Klebstoff (12) aufgetragen wird, auf sämtliche mit Klebstoff versehenen Verstärkungen (6) die ausgeschnittene und gerillte Fläche (1) gelegt wird, so dass diese sich horizontal ausbreitet, und den Teil (2), der den Behälterboden bilden soll, vertikal anzuheben, so dass die Teile (4) des Ausschnittes (1) mit den Verstärkungen (6) durch Schwerkraft nach unten umgeschlagen werden, die beiden anderen Teile (3) des Ausschnittes (1) umzuknicken und die Laschen (5) auf die erstgenannten Teile (4) senkrecht zur Ebene des den Behälterboden bildenden Teiles (2), ausgehend von den Verstärkungen unter Festhalten dieser letzteren und die vorgenannten anderen Teile (3) einzukleben.

## Claims

1. Method of erecting a blank for the producing of a rectangular container, open at its top, such as a tray for fruit and vegetables, this blank consisting of a cut and fluted sheet of cardboard which includes internal vertical reinforcement at the vertical edges of the container, thes said sheet of cardboard (1) being in a single piece including all the parts (2, 3, 4, 5) required to form the bottom and vertical walls and the container closing lugs, in which the reinforcing pieces (6) are placed, at predetermined positions, on a moving horizontal conveyor (9), a coat of adhesive material (12) then being placed on these reinforcing pieces and the said cut and fluted blank (1) being placed flat horizontally on the glued reinforcing pieces, after which part (2) which will form the bottom of the container is lifted vertically such that the parts (4) of the blank (1) to which the reinforcing pieces (6) are glued, are drawn downwards by gravity, the other parts (3) of blank (1) being bent and the closing lugs (5) being attached to the said parts (4) which carry the reinforcing pieces, holding these reinforcing pieces and the said other parts (3) in a vertical position perpendicular to the part (2) which forms the bottom of the container.
